# EUROPÄISCHE PATENTSCHRIFT

(11) **EP 0 857 200 B1**
(45) Veröffentlichungstag und Bekanntmachung des Hinweises auf die Patenterteilung: **20.03.2002**
(21) Anmeldenummer: 96934550.3
(22) Anmeldetag: 05.10.1996
(51) Int. Cl.: C11D 3/12, C11D 3/42

(54) **WASCHMITTELZUSATZ**
WASHING-AGENT ADDITIVE
ADDITIF DE LESSIVE

(30) Priorität: 12.10.1995 DE 19538029
(43) Veröffentlichungstag der Anmeldung: 12.08.1998
(73) Patentinhaber: SÜD-CHEMIE AG, 80333 München (DE)
(72) Erfinder: HEININGER, Wolfgang, D-85368 Moosburg (DE)
(74) Vertreter: Reitzner, Bruno, Dr.
(86) Internationale Anmeldenummer: EP9604336
(87) Internationale Veröffentlichungsnummer: WO9713830

(56) Entgegenhaltungen:
- EP-A- 0 062 523
- WO-A-89/08695
- WO-A-91/14762
- DE-A- 2 856 087
- FR-A- 2 500 475
- GB-A- 1 572 815
- DATABASE WPI Section Ch, Week 8530 Derwent Publications Ltd., London, GB; Class D25, AN 85-177900 XP002025190 & DD 220 328 A (VEB CHEMIE BITTERFE) , 27.März 1985 in der Anmeldung erwähnt

## Beschreibung

Die Erfindung betrifft einen Waschmittelzusatz, auf der Basis von quellfähigen Schichtsilicaten.

Eine verwandte Erfindung wird in der parallelen EP-A-0 856 046 beschrieben und beansprucht.

Die FR-A-2 500 475 beschreibt sprühgetrocknete Waschmittelzusätze, die 1 bis 20 Gew.-% Bentonit und optischen Aufheller enthalten können. Zur Herstellung wird eine wässrige Slurry aus den verschiedenen Komponenten hergestellt. Anschließend wird diese Slurry sprühgetrocknet.

Aus den DD-220325, 220326, 220327 und 220328 sind Waschhilfsmittel zur Weißgradverstärkung bekannt. Diese enthalten optische Aufheller und nicht quellfähige Schichtsilicate, z.B. das natürliche Mineral Magadiit.

Ferner ist aus der DE-A-35 26 405 die Verwendung beschränkt quellfähiger Alumosilicate in Waschmitteln, die auch optische Aufheller enthalten, bekannt.

Seit Mitte der 80er Jahre ist bei der Entwicklung von Waschmitteln ein Trend zu höheren Schüttgewichten zu verzeichnen. Motiv hierfür ist die Möglichkeit der Einsparung von überflüssigen volumenerhöhenden Füllstoffen und die Einsparung von Verpackungsmaterial. Ein weiterer Vorteil ist darin zu sehen, daß ein geringeres Volumen beim Transport und im Handel erforderlich ist. Der Verbraucher hat den Vorteil, daß Waschmittelpackungen weniger Raum im Einkaufskorb einnehmen.

Ein wesentlicher Schritt bei der Entwicklung von hochkonzentrierten Waschmitteln mit hohem Schüttgewicht besteht in der Weglassung von Füllstoffen oder sogenannten Stellmitteln, wie Natriumsulfat.

Die DE-C-3 424 987 beschreibt die Herstellung von Waschmittelkonzentraten mit hohem Schüttgewicht, die kein Natriumsulfat als Stellmittel enthalten. Hierbei wird ein Grundpulver durch Sprühtrocknung hergestellt, welches die üblichen Waschmittelinhaltsstoffe, wie Tenside, Carboxymethylcellulose (CMC), Natriumpolyphosphat, Zeolith A, Wasserglas, optische Aufheller u.a. enthält. Das erhaltene Grundpulver mit niedrigem Schüttgewicht, welches frei von Natriumsulfat ist, wird zur Erhöhung des Schüttgewichts mit weiterem nichtionischem Tensid besprüht und mit einem getrennt hergestellten Granulat mit hohem Schüttgewicht trocken abgemischt. Bei diesem Produkt ist der optische Aufheller dem Kontakt, insbesondere der Oxidation, durch andere Waschmittelbestandteile ungeschützt ausgesetzt.

Ein weiterer wesentlicher Nachteil hochkonzentrierter Waschmittel mit hohem Schüttgewicht besteht darin, daß die Waschmittelbestandteile in hohen Einzelkonzentrationen ohne Verdünnung mit einem Stellmittel, miteinander in Kontakt kommen können. Dies war bei Waschmitteln mit niedrigem Schüttgewicht, welche bis zu 25% Natriumsulfat enthielten, nicht der Fall. In Waschmittelkonzentraten liegen die Aktivbestandteile des Waschmittels dicht gepackt in hoher Konzentration nebeneinander vor. Im ungünstigen Fall können die Waschmittelbestandteile unter Hydrolyse oder Oxidation miteinander reagieren, was zu einer Beeinträchtigung der Funktion der Inhaltsstoffe und des Waschmittels führen kann.

Ein Problem stellt die Einarbeitung von optischen Aufhellern in Waschmittelkonzentrate mit hohem Schüttgewicht dar. Bei der Herstellung von Waschmitteln mit niedrigem Schüttgewicht wurde der optische Aufheller entweder im Sprühprodukt verarbeitet, oder er wurde als Pulver nachträglich in das Turmprodukt (Sprühprodukt) gemischt. Ist der optische Aufheller nicht durch einen bei der Herstellung entstandenen Überzug (Coating) oder durch die Anwesenheit von verdünnenden, räumlich trennenden und wasseradsorbierenden Stellmitteln, von den ebenfalls im Waschmittel enthaltenen Bleichmitteln, wie Natriumperborat, insbesondere aber Natriumpercarbonat, getrennt, so können optische Aufheller oxidiert werden. Das hierbei verbrauchte Bleichpotential steht damit für die spätere Bleichwirkung in der Waschflotte nicht mehr zur Verfügung. Vor allem aber kann das Oxidationsprodukt des optischen Aufhellers gelb gefärbt sein, wodurch das Waschmittel einerseits eine Gelbtönung zeigt, andererseits das gelbe Oxidationsprodukt des Aufhellers substantiv auf die Waschtextilien aufzieht, was zu einer Beeinträchtigung des ästhetischen Aspekts vor allem bei weißer Wäsche führt.

Die der Oxidation des optischen Aufhellers vorausgehende Entstehung von Aktivsauerstoff im Waschpulver ist auf eine Reaktion von im Waschpulver enthaltenem Bleichmittel zurückzuführen, insbesondere wenn Percarbonat als Bleichmittel enthalten ist. Bei Anwesenheit von Tetraacetylethylendiamin (TAED) entsteht Peressigsäure, aus welcher Aktivsauerstoff freigesetzt wird. Diese Problematik ist bei M. Husslein et al., 36. Internationale Referatetagung 1994, WFK - Forschungsinstitut für Reinigungstechnologie e.V., Seiten 82-85, beschrieben.

Bei Waschmitteln mit niedriger Schüttdichte, welche Natriumsulfat enthielten, war das Problem nicht gravierend, weil das die Reaktion auslösende Wasser durch die Bildung von Kristallwasser an das Natriumsulfat gebunden werden konnte. Das Problem stellt sich aber sehr deutlich bei Waschmitteln mit hohem Schüttgewicht. Es bestand daher die Notwendigkeit, optische Aufheller, insbesondere vom Stilbentyp, vor der Reaktion mit dem im Waschpulver entstandenen Aktivsauerstoff zu schützen.

Ein weiteres, mit der Formulierung von Waschmittelkonzentraten einhergehendes Problem besteht darin, daß sich die Agglomerate mit hoher Schüttdichte in der Waschlauge nicht schnell genug auflösen und sich im "Waschlaugensumpf" wiederfinden. Da dort keine ausreichende mechanische Beanspruchung der Agglomerate auftritt, lösen sich diese nur teilweise auf, wodurch die Aktivbestandteile der Waschwirkung teilweise entzogen werden.

Die Waschmittelagglomerate hoher Schüttdichte haben im allgemeinen eine schlechte Dispergierbarkeit; diese kann verbessert werden, indem Dispergier- und Sprengmittel zugesetzt werden, welche im Kontakt mit Wasser quellen und die Agglomerate aufsprengen bzw. auflockern, was zu einer verbesserten Löslichkeit und Verfügbarkeit der Aktivkomponenten führt. In dem Aufsatz von H. Führer, Seifen-Öle-Fette-Wachse, 18 (1963), S. 561-562, ist beschrieben, daß natürliche, in Wasser quellende Smektite als Sprengmittel in kompaktierten Waschmitteltabletten Verwendung finden können.

Die Anwesenheit eines die Waschmittelagglomerate desintegrierenden Sprengmittels ist auch notwendig, um das sogenannte "Aufhellerspotting" zu vermeiden. Aufhellerspotting entsteht durch einen längeren zeitlichen Kontakt von nicht aufgelöstem, aufhellerhaltigem Agglomerat mit der Wäsche. Durch den direkten Kontakt von lokal überkonzentriertem optischem Aufheller wird dieser an der Kontaktstelle in nicht erwünschten, hohen Konzentrationen lokal begrenzt auf das Gewebe übertragen. Dies ist insbesondere in Anwesenheit von UV-Licht in Form von leichten Anfleckungen sichtbar und stellt eine Beeinträchtigung des ästhetischen Aspekts dar. Die Waschmittelagglomerate sollen daher Sprengmittel enthalten, damit sie in Kontakt mit der Waschlauge gesprengt werden, wodurch der optische Aufheller homogen in der Waschflotte gelöst und ein direkter Kontakt der Waschmittelagglomerate mit dem Waschgut vermieden wird.

Werden in einer Produktionsanlage für Waschmittel mehrere Waschmittel verschiedener Rezeptur hergestellt, so ergeben sich Probleme, wenn in derselben Anlage aufhellerhaltige und aufhellerfreie Waschmittel hergestellt werden. Aufhellerfrei formulierte Waschmittel werden in Anlagen, in welchen vorher aufhellerhaltige Waschmittel hergestellt wurden, mit Resten des optischen Aufhellers kontaminiert. Selbst bei gründlicher vorheriger Reinigung der Anlage kann die Kontamination nicht vollständig ausgeschlossen werden.

Es besteht daher Bedarf nach einem Waschmittelzusatz, bei dem die Aufhellerkomponente in geeigneter Weise unter Vermeidung des Kontakts mit den wesentlichen Teilen einer Produktionsanlage für Waschmittel in das Waschmittel eingemischt werden kann, ohne daß die Funktion des optischen Aufhellers beeinträchtigt wird.

Der Erfindung lag die Aufgabe zugrunde, einen Waschmittelzusatz in Agglomeratform (Granulatform) bereitzustellen, welcher mindestens ein quellfähiges Schichtsilicat und einen optischen Aufheller enthält, welcher bei guter mechanischer Stabilität gut in Wasser zerfällt und in welchem der optische Aufheller in homogener Verteilung vorliegt und gegen Oxidation durch die im Waschmittel enthaltenen Oxidationsmittel geschützt ist.

Gegenstand der Erfindung ist ein Waschmittelzusatz in nicht-sprühgetrockneter Agglomeratform gemäß Anspruch 1.

Aufgrund des engen Kontaktes des optischen Aufhellers mit dem Schichtsilicat wird dieser den Oxidationsprozessen während der Lagerung des Waschmittels zuverlässig entzogen, und es wird beim Einsatz des Waschmittels das "Aufhellerspotting" auf der Wäsche vermieden. Man nimmt an, daß der optische Aufheller mindestens teilweise zwischen den Schichten des Schichtsilicats eingelagert ist, da die zunächst vorhandenen diskreten Aufhellerteilchen im Waschmittelzusatz weitgehend verschwunden sind und die Schichtsilicatteilchen im Fluoreszenzmikroskop durch den Aufheller homogen angefärbt erscheinen.

Vorzugsweise beträgt das Gewichtsverhältnis quellfähige(s) Schichtsilicat(e) : optische(r) Aufheller etwa 200-7:1, insbesondere 100-10:1.

Das quellfähige Schichtsilicat stellt ein natürliches oder synthetisches Tonmineral dar. Das quellfähige Tonmineral ist vorzugsweise Montmorillonit, Beidellit, Saponit oder Hectorit.

Der Montmorillonit kann in der Natrium- oder Calciumform bzw. in Form eines mit Soda ionenausgetauschten Calcium-Montmorillonits verwendet werden. Es können auch synthetisch hergestellte Tonmineralien aus der vorstehend genannten Gruppe eingesetzt werden. Das Schichtsilicat wird vorzugsweise in einer Menge von 90 bis 99 Gew.-% eingesetzt.

Die quellfähigen Schichtsilicate besitzen die Eigenschaft, unter innerkristalliner Quellung polare Agentien zwischen die Silicatlamellen zu intercalieren, was sich bei höheren Konzentrationen in einer Erhöhung des Schichtabstands bemerkbar macht.

Vorzugsweise stellt der optische Aufheller ein Stilben-Derivat dar. Es können aber auch Benzoxazol-, Cumarin- und Pyrazolin-Derivate verwendet werden. Diese Produkte haben im allgemeinen einen anionischen Farbstoffrest, weshalb es überraschend war, daß sie zwischen die negativ geladenen Schichten des quellfähigen Schichtsilicats eingelagert werden.

### Geeignete optische Aufheller sind beispielsweise

(a) Cyanursäurechlorid-Diaminostilben (CCDAS), worin R folgende Bedeutungen haben kann: Typ: Tetraanilin
   (Handelsbezeichnung Tinopal® TAS-X der Firma Ciba-Geicy) Typ: Dimorpholin
   (Handelsbezeichnung Tinopal® DMS-X H.C.) Typ: Aminostilben
   (Handelsbezeichnung Tinopal® 5 BMS-X)
(b) Handelsbezeichnung: Tinopal® CBS-X
(c) Handelsbezeichnung Tinopal® ELS-X

Da Agglomerate aus natürlichen Schichtsilicaten und optischen Aufhellern ein beiges, graues oder gelbes Aussehen haben können, sind die Agglomerat-Teilchen des Waschmittelzusatzes vorzugsweise mit synthetischem Zeolith oder schichtförmigem Natriumsilicat (vorzugsweise etwa 3 bis 15 Gew.-%) umhüllt, wodurch der Weißgrad des Agglomerats verbessert wird. Weitere bevorzugte Alternativen zur Kaschierung der Eigenfärbung der Agglomerate bestehen im Anfärben mit in Waschmitteln üblichen Farbstoffen, insbesondere Pigmentfarbstoffen, z.B. Unidisperse® blau B-E (Handelsprodukt der Firma Ciba-Geigy) (vorzugsweise etwa 0,01 bis 0,5 Gew.%), oder in dem Zusatz gefärbter Aktivsubstanzen (vorzugsweise etwa 0,3 bis 5 Gew.-%), z.B. dem Photobleichmittel Tinolux® BB⁵ (Handelsprodukt der Firma Ciba-Geigy).

Das Agglomerat hat vorzugsweise eine Schüttdichte von mehr als etwa 700 g/Liter und ist aufgrund dieser hohen Schüttdichte mit hochkonzentrierten Waschmitteln mit hoher Dichte kompatibel.

Gegenstand der Erfindung ist ferner ein Verfahren zur Herstellung des vorstehend beschriebenen Waschmittelzusatzes in Agglomeratform, das dadurch gekennzeichnet ist, daß man den (die) optischen Aufheller als wäßrige Slurry zu dem (den) Schichtsilicat(en) gibt.

Das (die) Schichtsilicat(e) kann (können) zum Beispiel in einem Intensivmischer, z.B. in einem Eirich-Mischer, vorgelegt (miteinander gemischt) werden. Anschließend wird (werden) der (die) optische(n) Aufheller (bevorzugt als wäßrige Dispersion) unter Durchwirbelung zu der Pulverkomponente gesprüht. Hierbei bildet sich ein Agglomerat, welches gesiebt und durch Zugabe von Zeolith in Pulverform oberflächlich zur Verbesserung des Weißgrades beschichtet wird.

Das erhaltene Agglomerat ist in Wasser gut dispergierbar. Der optische Aufheller ist vor der Oxidation geschützt und nach der Auflösung des Agglomerats in der Waschlauge voll verfügbar. Durch die Anwesenheit des in Wasser quellfähigen Schichtsilicats tritt kein "Aufhellerspotting" auf. Das Agglomerat kann den in aufhellerfreien Produktionsanlagen hergestellten Waschmitteln nachträglich zugemischt werden, so daß die Anlagen nicht mit Aufheller kontaminiert werden.

Gegenstand der Erfindung ist ferner ein Waschmittel, enthaltend den vorstehend beschriebenen Waschmittelzusatz neben üblichen Waschmittelkomponenten, wie anionische und nichtionische Tenside, Gerüstsubstanzen (Builder), Polymere (Co-Builder), Vergrauungsinhibitoren, Bleichmittel und Bleichaktivatoren, Enzyme, Schauminhibitoren, Duftstoffe und/oder Farbstoffe.

Das bevorzugte Herstellungsverfahren ist nachstehend erläutert.

Zum pulverförmigen Schichtsilicat wird unter intensiver Durchwirbelung der optische Aufheller bzw. ein Gemisch verschiedener optischer Aufheller als wäßrige Dispersion (Slurry) zugegeben.

Wird der optische Aufheller als wäßrige Dispersion zugegeben, so agglomeriert die Mischung bei einem Wassergehalt von etwa 20 bis 30 Gew.-%, bezogen auf die Gesamtmischung. Nach einer Mischzeit von etwa 2 bis 5 Minuten erhält man ein Agglomerat, das in einem geeigneten Trockner, vorzugsweise in einem Fließbett-Trockner auf einen Restwassergehalt von etwa 2 bis 15 Gew.-%, vorzugsweise von etwa 5 bis 10 Gew.-% getrocknet wird. Das erhaltene Agglomerat wird mit einer Siebmaschine auf eine Teilchengröße von etwa 0,2 bis 2,5 mm, vorzugsweise von 0,5 bis 1,7 mm, gesiebt. Die Fraktion < 0,2 mm wird erneut der Agglomeration zugeführt. Entstehendes grobes Korn wird mit einem Walzenbrecher zerkleinert und erneut auf die Siebanlage gegeben.

Das abgesiebte Agglomerat wird in einen Trommelmischer (zum Beispiel in einen Trommelmischer der Firma Telschig) oder einen Granulierteller gegeben. Dann werden etwa 3 bis 15 Gew.-%, vorzugsweise etwa 5 bis 10 Gew.-% synthetischer Zeolith in feinkörniger Form zugegeben. Die mittlere Teilchengröße dieses Pulvers soll vorzugsweise <20 µm, insbesondere etwa 3 bis 10 µm betragen. Beim Mischen des Agglomerats mit dem Pulver lagert sich letzteres an der äußeren Oberfläche des Agglomerats an. Da die verwendeten Pulver einen Weißgrad von >90% (R 456, Elrepho) aufweisen, entsteht um die durch den Aufheller gelblich gefärbte Agglomeratoberfläche ein weißer Überzug, so daß das erhaltene Agglomerat weiß und von der Farbe des Waschmittels nicht zu unterscheiden ist.

Der nach dem beschriebenen Verfahren hergestellte Waschmittelzusatz weist zusätzlich folgende Vorteile auf:

Die Schüttdichte ist größer als 700 g/Liter, so daß es mit Waschmitteln hoher Schüttdichte kompatibel ist. Durch die Quellwirkung des im Waschmittelzusatz enthaltenen Schichtsilicats zerfallen die Agglomerate rasch in Wasser. Es wird kein Aufhellerspotting auf der Wäsche beobachtet. Der optische Aufheller ist im Waschmittel voll verfügbar. Das Agglomerat ist mechanisch stabil. Das Agglomerat läßt sich nachträglich dem Waschmittel zumischen, wodurch wesentliche Teile der Waschmittel-Produktionsanlage nicht mit optischen Aufhellern kontaminiert werden.

Die Erfindung ist durch die nachstehenden Beispiele erläutert.

### Beispiel 1

Es wurde ein Waschmittelzusatz nach folgender Rezeptur hergestellt:

| | | |
|---|---|---|
| A | Bentonit (Laundrosil® DGA, Süd-Chemie AG) | 98 Gew.-% |
| B | Optischer Aufheller (Tinopal® DMS-X h.c.) | 2 Gew.-% |

In einem Eirich-Intensivmischer des Typs RO2 wurden 1960 g Laundrosil® DGA Pulver vorgelegt. Dann wurden unter intensiver Durchwirbelung 74,4 g Tinopal® DMS-Slurry 36 (entsprechend 40 g Tinopal® DMS-X h.c.) zugegeben, gefolgt von der Zugabe von 450 g Wasser. Es wurde ein hellgraues Agglomerat erhalten, welches im Trockenschrank auf eine Restfeuchte von 10 Gew.-% Wasser getrocknet wurde. Dann wurde die Kornfraktion 0,4 bis 1,4 mm abgesiebt.

5 Gew.-% des Waschmittelzusatzes wurden in ein aufhellerfreies Testwaschmittel eingemischt. Bei einem Waschflottenverhältnis von 1:20 und einer Temperatur von 30°C ließ man dieses Waschmittel ohne mechanische Bewegung 1 min auf voraufgehelltes Baumwollgewebe einwirken. Nach dem Spülen, Trocknen und Bügeln wurde das Spotting visuell wie folgt bewertet.

| | |
|---|---|
| Am Tageslicht | sehr gut |
| Unter UV-Licht | sehr gut |

10 Gew.-% des Waschmittelzusatzes wurden in ein ECE-Testwaschmittel, welches 7% Na-Perborat-Monohydrat und 3% TAED enthielt, eingemischt.

Als Vergleich wurde eine äquivalente Menge Aufheller, 0,2 Gew.-% Tinopal® DMS-X h.c., in ein identisches Waschmittel über die Slurry bereits bei der Herstellung des Sprühprodukts eingebracht.

Beide Waschmittelproben wurden offen in einem Klimaschrank 8 Wochen bei 30°C und 70% rel. Luftfeuchtigkeit gelagert.

Aus dem vor und nach dem Lagertest mittels HPLC-Analyse bestimmten Aufhellergehalt wurde dessen Verlust in % errechnet. Die Ergebnisse sind in Tabelle I angegeben.

**Tabelle I**

| Aufheller-Einsatz | Verlust in % nach 8 Wochen |
|---|---|
| über Waschmittelzusatz | 23% |
| über Sprühprodukt | 55% |

Die Abnahme des Aufheller-Gehalts durch oxidativen Abbau ist bei Verwendung des Waschmittelzusatzes nach Beispiel 1 deutlich kleiner, verglichen mit einem Waschmittel gleicher Bruttozusammensetzung, bei dem der Aufheller im Sprühprodukt enthalten ist.

### Beispiel 2

Es wurde ein Waschmittelzusatz nach folgender Rezeptur hergestellt:

| | | |
|---|---|---|
| A | Bentonit (Laundrosil® DGA, Süd-Chemie AG) | 99 Gew.-% |
| B | Optischer Aufheller (Tinopal® -CBS-X) | 1 Gew.-% |

Das Herstellungsverfahren entspricht Beispiel 1, wobei folgende Einwaagen gewählt wurden:
- 1980 g: Laundrosil® DGA Pulver
- 60 g: Tinopal® CBS Slurry 33 (entsprechend 20 g Tinopal® CBS-X)
- 440 g: Wasser

Anschließend wurden 90 Gew.-Teile des auf 0,4 bis 1,4 mm gesiebten hellbeigen Agglomerats mit 10 Gew.-Teilen Zeolith A versetzt, und in einem Granulierteller gemischt. Dabei wurde das Agglomerat an der Oberfläche mit Zeolith-Pulver beschichtet, wodurch ein weißes Agglomerat erhalten wurde.

Der Waschmittelzusatz wurde wie bei Beispiel 1 beschrieben, einem Spotting-Test auf voraufgehelltem Baumwollgewebe unterzogen. Die Bewertung lautet wie folgt:

| | |
|---|---|
| Am Tageslicht | sehr gut |
| Unter UV-Licht | akzeptabel. |

10 Gew.-% des Waschmittelzusatzes wurden in das in Beispiel 1 beschriebene Testwaschmittel eingemischt.

In die Vergleichsprobe wurden 0,1% Tinopal® CBS-X über die Slurry in das Sprühprodukt eingebracht.

Anschließend wurde ein Lagerstabilitätstest, wie in Beispiel 1 beschrieben, durchgeführt. Die Ergebnisse sind in Tabelle II angegeben.

**Tabelle II**

| Aufheller-Einsatz | Verlust in % nach 8 Wochen |
|---|---|
| über Waschmittelzusatz | 27% |
| über Sprühprodukt | 37% |

Bei Verwendung des Waschmittelzusatzes ist der Abbau der Aufhellers geringer als in einem Waschmittel gleicher Bruttozusammensetzung, bei dem der Aufheller im Sprühprodukt enthalten ist.

## Patentansprüche

1. Waschmittelzusatz in nicht sprühgetrockneter Agglomeratform, **dadurch gekennzeichnet, daß** er mindestens ein quellfähiges Schichtsilicat, das ein natürliches oder synthetisches Tonmineral darstellt, und mindestens einen optischen Aufheller in innigem Kontakt miteinander enthält, wobei der optische Aufheller mindestens teilweise zwischen den Schichten des Schichtsilicats eingelagert ist.

2. Waschmittelzusatz nach Anspruch 1, **dadurch gekennzeichnet, daß** das Gewichtsverhältnis quellfähige(s) Schichtsilicat(e) : optische(r) Aufheller etwa 200-7:1, vorzugsweise etwa 100-10:1 beträgt.

3. Waschmittelzusatz nach Anspruch 1, **dadurch gekennzeichnet, daß** das quellfähige Tonmineral Montmorillonit, Beidellit, Saponit oder Hectorit darstellt.

4. Waschmittelzusatz nach einem der Ansprüche 1 bis 3, **dadurch gekennzeichnet, daß** der optische Aufheller ein Stilben-Derivat darstellt.

5. Waschmittelzusatz nach einem der Ansprüche 1 bis 4, **dadurch gekennzeichnet, daß** die Agglomerat-Teilchen mit synthetischem Zeolith oder schichtförmigem Natriumsilicat umhüllt sind.

6. Waschmittelzusatz nach einem der Ansprüche 1 bis 4, **dadurch gekennzeichnet, daß** die Agglomerat-Teilchen mit einem Farbstoff, vorzugsweise mit einem Pigmentfarbstoff, angefärbt sind.

7. Waschmittelzusatz nach einem der Ansprüche 1 bis 4, **dadurch gekennzeichnet, daß** er neben dem quellfähigen Schichtsilicat und dem optischen Aufheller, eine Aktivsubstanz, vorzugsweise ein Photobleichmittel, enthält.

8. Waschmittelzusatz nach einem der Ansprüche 1 bis 7, **dadurch gekennzeichnet, daß** das Agglomerat eine Schüttdichte von mehr als etwa 700 g/Liter aufweist.

9. Verfahren zur Herstellung eines Waschmittelzusatzes in Form eines Agglomerats nach einem der Ansprüche 1 bis 8, **dadurch gekennzeichnet, daß** man den (die) optischen Aufheller als wässrige Slurry zu dem (den) Schichtsilicat(en) gibt.

10. Verfahren nach Anspruch 9, **dadurch gekennzeichnet, daß** man ein Agglomerat mit einer Teilchengröße von etwa 0,2 bis 2,5 mm und einem Restwassergehalt von 2 bis 15 Gew.-% bildet.

11. Verfahren nach Anspruch 9 oder 10, **dadurch gekennzeichnet, daß** man das erhaltene Agglomerat (a) mit etwa 3 bis 15 Gew. -% eines synthetischen Zeoliths oder Schichtsilicats umhüllt, (b) mit etwa 0,01 bis 0,5 Gew.-% eines Farbstoff, insbesondere eines Pigmentfarbstoffs, anfärbt oder (c) mit etwa 0,3 bis 5 Gew.-% einer gefärbten Aktivsubstanz, vorzugsweise eines Photobleichmittels, behandelt.

12. Waschmittel, enthaltend einen Waschmittelzusatz nach einem der Ansprüche 1 bis 8 bzw. hergestellt nach einem der Ansprüche 9 bis 11, neben üblichen Maschmittelkomponenten.

## Claims

1. Detergent additive in agglomerate form, **characterized in that** it contains at least one swellable layer silicate, which represents a natural swellable clay mineral, and at least one optical brightener in intimate contact with each other, the optical brightener being at least partially deposited between the layers of the layer silicate.

2. Detergent additive according to Claim 1, **characterized in that** the weight ratio of swellable layer silicate(s) to optical brightener(s) is about 200-7:1, preferably about 100-10:1.

3. Detergent additive according to Claim 1, **characterized in that** the swellable clay mineral is montmorillonite, beidellite, saponite or hectorite.

4. Detergent additive according to any one of Claims 1 to 3, **characterized by** the fact that the optical brightener is a stilbene derivative.

5. Detergent additive according to any one of Claims 1 to 4, **characterized in that** the agglomerate particles are enrobed with synthetic zeolite or with a layered sodium silicate.

6. Detergent additive according to any one of Claims 1 to 4, **characterized in that** the agglomerate particles are coloured with a dye, preferably a pigment dye.

7. Detergent additive according to any one of Claims 1 to 4, **characterized in that** it contains an active substance, preferably a photobleaching agent in addition to the swellable layer silicate and the optical brightener.

8. Detergent additive according to any one of Claims 1 to 7 **characterized in that** the agglomerate has a bulk density of more than about 700 g/Liter.

9. Process for the production of a detergent additive in the form of an agglomerate, according to any one of Claims 1 to 8, **characterized in that** the optical brightener(s) is(are) added as an aqueous slurry to the layer silicate(s).

10. Process according to Claim 9, **characterized in that** an agglomerate with a particle size of about 0.2 to 2.5 mm and a residual water content of 2 to 15 wt.% is formed.

11. Process according to Claims 9 or 10, **characterized in that** the obtained agglomerate is(are) enrobed with about 3 to 15 wt.% of a synthetic zeolite, (b) coloured with about 0.01 to 0.5 wt.% of a dye, especially a pigment dye, or (c) treated with about 0.3 to 5 wt.% of a coloured active substance, preferably a photobleaching agent.

12. Detergent containing a detergent additive according to any one of Claims 1 to 8 or produced according to any one of Claims 9 to 11, in addition to ordinary detergent components.

## Revendications

1. Additif pour agents de lavage sous la forme d'un agglomérat, **caractérisé en ce qu'**il contient au moins un silicate en feuillets capable de gonflement, contenant un minéral argileux naturel ou capable de gonflement, et au moins un azurant optique en contact l'un avec l'autre, l'azurant optique étant inclus au moins partiellement entre les couches du silicate en feuillet.

2. Additif pour agents de lavage selon la revendication 1, **caractérisé en ce que** le rapport en poids entre le(s) silicate(s) en feuillets capable(s) de gonflement et le ou les azurants optiques est de 200 - 7 : 1, de préférence environ 100 -10: 1.

3. Additif pour agents de lavage selon la revendication 1, **caractérisé en ce que** le minéral argileux capable de gonflement est de la montmorillonite, de la beidellite, de la saponite ou de l'hectorite.

4. Additif pour agents de lavage selon l'une quelconque des revendications 1 à 3, **caractérisé en ce que** l'azurant optique est un dérivé de stilbène.

5. Additif pour agents de lavage selon l'une quelconque des revendications 1 à 4, **caractérisé en ce que** les particules d'agglomérat sont enrobées de zéolithe de synthèse ou de silicate de sodium en feuillets.

6. Additif pour agents de lavage selon l'une quelconque des revendications 1 à 4, **caractérisé en ce que** les particules d'agglomérat sont colorées avec un colorant, de préférence un pigment.

7. Additif pour agents de lavage selon l'une quelconque des revendications 1 à 4, **caractérisé en ce qu'**il contient, outre le silicate en feuillet capable de gonflement et l'azurant optique, une substance active, de préférence un agent photo-blanchissant.

8. Additif pour agents de lavage selon l'une quelconque des revendications 1 à 7, **caractérisé en ce que** l'agglomérat présente une densité en vrac supérieure à 700 g/litre environ.

9. Procédé de fabrication d'un additif pour agents de lavage sous la forme d'un agglomérat selon l'une quelconque des revendications 1 à 8, **caractérisé en ce que** le ou les azurants optiques sont ajoutés au(x) silicate(s) en feuillets sous la forme d'une bouillie aqueuse.

10. Procédé selon la revendication 9, **caractérisé en ce que** l'on forme un agglomérat ayant une taille de particules de 0,2 à 2,5 mm environ et contenant un taux résiduel d'eau de 2 à 15 % du poids.

11. Procédé selon la revendication 9 ou 10, **caractérisé en ce que** l'agglomérat obtenu (a) est enrobé avec 3 à 15 % en poids d'une zéolithe de synthèse ou d'un silicate en feuillets, (b) teinté avec environ 0,01 à 0,5 % en poids d'un colorant, notamment d'un pigment, ou (c) traité avec environ 0,3 à 5 % en poids d'une substance active colorée, de préférence un agent photo-blanchissant.

12. Agent de lavage contenant un additif pour agents de lavage selon l'une quelconque des revendications 1 à 8 ou fabriqué selon l'une des revendications 9 à 11, en supplément des composants habituels du détergent.
